# EUROPÄISCHE PATENTSCHRIFT

(11) **EP 0 749 712 B1**
(45) Veröffentlichungstag und Bekanntmachung des Hinweises auf die Patenterteilung: **14.07.1999**
(21) Anmeldenummer: 95119248.3
(22) Anmeldetag: 06.12.1995
(51) Int. Cl.: A47C 23/06

(54) **Lattenrost für ein anatomisches Gesundheitsbett**
A slatted bed base for an anotomical health bed
Sommier à lattes pour lit de santé anatomique

(30) Priorität: 20.06.1995 DE 19522309
(43) Veröffentlichungstag der Anmeldung: 27.12.1996
(73) Patentinhaber: Fehér, Laszlo Ferenc, 6015 Reussbühl (CH); Fehèr, Roger, 6015 Reussbühl (CH)
(72) Erfinder: Fehér, Laszlo Ferenc, 6015 Reussbühl (CH); Fehèr, Roger, 6015 Reussbühl (CH)
(74) Vertreter: Müller-Boré & Partner Patentanwälte

(56) Entgegenhaltungen:
- CH-A- 684 779
- DE-A- 3 844 622

## Beschreibung

Die vorliegende Erfindung betrifft einen Lattenrost für ein anatomisches Gesundheitsbett, mit einem Rahmen und einer Vielzahl von in Querrichtung angeordneten Latten.

Es sind Lattenroste für Betten bekannt, welche steife oder federnde Latten aufweisen. Die Latten können mittels federnden Elementen z.B. aus Gummi an ihren Enden auf einem Rahmen aufliegen, um die Nachgiebigkeit und Anpassungsfähigkeit der Auflagefläche zu verbessern.

Die bekannten Lattenroste erlauben jedoch keine geeignete Anpassung an die durch den liegenden Körper verursachten, stets wechselnden Druckbelastungen und stützen den liegenden Körper in ungewünschter Weise, wodurch kein guter Liegekomfort gewährleistet ist.

Aus der CH 684 779 ist ein anatomisches Gesundheitsbett mit einem Lattenrost bekannt, der aus je zwei Längs- und Querträgern sowie einer Anzahl von quergerichteten Latten besteht. An den Latten sind vertikale, nach unten weisende Fortsätze befestigt, die in entsprechenden Schloten der Längsträger geführt sind und auf einem endlosen elastischen Band ruhen. Das elastische Band ist im Inneren der hohlen Längsträger über eine Reihe von länglichen, um eine horizontale Achse frei schwenkbaren Wippen geführt. Damit können sich die Latten in ihrer Höhe jederzeit dem auf ihnen lastenden Druck des ruhenden Körpers anpassen.

Die DE 38 44 622 zeigt einen ähnlichen Lattenrost, bei dem die einzelnen Latten mittels seitlich aus den Latten hervorspringender Stifte in Führungsbüchsen an den Vertikalelementen schwenkbar gelagert werden.

Die bekannten Lattenroste erlauben jedoch keine geeignete Anpassung an die durch den liegenden Körper verursachten, stets wechselnden Druckbelastungen und stützen den liegenden Körper in ungewünschter Weise, wodurch kein guter Liegekomfort gewährleistet ist.

Es ist daher Aufgabe der vorliegenden Erfindung, einen Lattenrost bereitzustellen, welcher eine verbesserte Anpassungsfähigkeit hat und den liegenden Körper geeignet stützt.

Diese Aufgabe wird gelöst durch einen Lattenrost mit den im Anspruch 1 angegebenen Merkmalen. Bevorzugte Ausführungsformen ergeben sich aus den Unteransprüchen.

Erfindungsgemäß umfaßt ein Lattenrost für ein anatomisches Gesundheitsbett einen Rahmen und eine Vielzahl von in Querrichtung angeordneten Latten, wobei die Latten um ihre Längsachse schwenkbar mit Vertikalelementen verbunden sind, wobei die Vertikalelemente auf einem bevorzugt elastischen Band aufliegen, welches (zumindest) abschnittweise durch eine aus einer Vielzahl von schwenkbar an dem Rahmen vorgesehenen Wippen getragen wird und wobei an dem Rahmen eine Vielzahl von Führungselementen vorgesehen ist, um die Vertikalelemente in einer Vertikalrichtung verschiebbar zu führen. Jede Latte weist eine Ausnehmung auf, in welcher das entsprechende Vertikalelement angelenkt ist, wobei das Vertikalelement an seinem lattenseitigen Ende abgerundet ist. Jedes Vertikalelement ist mittels einer Vertikalelementschwenkachse an der entsprechenden Latte angelenkt. Es wird somit eine besonders vorteilhafte schwenkbare Lagerung der Lattenroste um ihre Längsachse erzielt, welche einen besonders hohen Liegekomfort gewährleistet.

Es wird somit gewährleistet, daß der Lattenrost den Körper in geeigneter Weise stützt und sich diesem anpassen kann, wodurch ein hoher Schlaf- bzw. Liegekomfort erreicht wird. Das elastische Band gewährleistet insbesondere eine nachgebende Stützung der Latten, wodurch die Steifigkeit des Lattenrostes geeignet vorbestimmt bzw. vorbestimmbar ist. Weiterhin ist durch die um die Längsachse schwenkbare Verbindung der Latten mit den Vertikalelementen eine hohe Anpassungsfähigkeit des Lattenrostes an den liegenden Körper gewährleistet, wodurch eine auch medizinisch bessere Liegeposition erreicht wird.

Bevorzugt umfaßt jedes Vertikalelement eine Rolle, welche auf dem Band aufliegt, wobei die Rolle bevorzugt in einer Ausnehmung des Vertikalelementes drehbar gelagert ist. Somit ist eine vorteilhafte Auflage der Vertikalelemente auf dem elastischen Band gewährleistet, da bei einer Translation des Bandes in einer Horizontalrichtung das Vertikalelement auf dem Band mit einem geringen Reibungskoeffizienten gleiten kann, da der Roll-Reibungskoeffizient geringer ist als der Gleit-Reibungskoeffizient.

Bevorzugt ist das Band ein insbesondere nachspannbares Endlosband, welches um in Längsrichtung des Lattenrostes stirnseitige Wippen umgelenkt ist. Es ist somit ein kostengünstiger und robuster Aufbau gewährleistet.

In einer weiteren bevorzugten Ausführungsform der vorliegenden Erfindung sind die Wippen mittels Schwenkachsen an dem Rahmen angelenkt. Es ist somit eine vorteilhaft veränderbare Abstützung des Bandes durch die Wippen ermöglicht.

Weiterhin bevorzugt umfassen die Führungselemente rechteckige Platten, welche in Längsrichtung des Lattenrostes angeordnet und derart voneinander beabstandet sind, daß die Vertikalelemente zwischen den rechteckigen Platten in einer Vertikalrichtung frei beweglich sind. Es wird somit eine vorteilhaft einfache und kostengünstige vertikale Führung bzw. horizontale Abstützung der Vertikalelemente bereitgestellt.

Besonders bevorzugt ist auf der lattenabgewandten Seite des Rahmens eine Vielzahl von unteren Stützelementen vorgesehen, welche das Band und/oder die Wippen in einer Vertikalrichtung in dem Fall abstützen, in welchem das Band und/oder die Wippen durch eine vorbestimmte bzw. vorbestimmbare Belastung einer Latte aus der Ruhelage gedehnt bzw. geschwenkt wird, wobei die unteren Stützelemente den maximalen Schwenkwinkel der Wippen bevorzugt begrenzen. Besonders bevorzugt definieren die unteren Stützelemente untere Ausnehmungen, welche mit den Vertikalelementen in Vertikalrichtung ausgerichtet sind. Es ist somit gewährleistet, daß insbesondere bei sehr hoher Belastung der Lattenrost eine geeignete Stützung des Körpers gewährleistet, und es wird ein Überdehnen des Bandes verhindert.

Bei einer bevorzugten Ausgestaltung der vorliegenden Erfindung verhindert eine Rückhalteeinrichtung das Entfernen eines oder mehrerer der Vielzahl von Vertikalelementen, wobei die Rückhalteeinrichtung bevorzugt einen durch eine Bohrung in einem Vertikalelement geführten Draht umfaßt, wobei der Draht besonders bevorzugt durch die gesamte Vielzahl von Vertikalelementen geführt und an den in Längsrichtung des Lattenrostes stirnseitigen bzw. äußersten Vertikalelementen befestigt ist. Es wird somit eine einfache und kostengünstige Sicherung der Vertikalelementen an den Lattenrost bereitgestellt.

Weitere Aufgaben, Merkmale und Vorteile der vorliegenden Erfindung werden aus der folgenden beispielhaften Beschreibung bevorzugter Ausführungsformen hervorgehen, und zwar in Bezug auf die Zeichnung.
- Fig. 1: ist eine perspektivische Ansicht einer Ausführungsform der vorliegenden Erfindung;
- Fig. 2: ist eine perspektivische, teilweise aufgerissene Teilansicht einer Ausführungsform des erfindungsgemäßen Lattenrostes, und zwar im unbelasteten Zustand;
- Fig. 3: ist eine Schnittansicht der in Fig. 2 gezeigten Ausführungsform, und zwar im belasteten Zustand; und
- Fig. 4: ist eine Draufsicht auf eine Ausführungsform eines Vertikalelementes.

Die in Fig. 1 gezeigte Ausführungsform des erfindungsgemäßen Lattenrostes umfaßt einen Rahmen, welcher eine Außenverkleidung 6, Längsstreben 1 und Querstreben 2 aufweist und mittels Füße 5 auf dem Boden aufliegt, und eine Vielzahl von Latten 3, welche in Querrichtung parallel zueinander angeordnet sind.

Wie aus Fig. 2 ersichtlich sind die Latten 3 insbesondere an ihren Endbereichen durch Vertikalelemente 4 beweglich getragen, wobei die Vertikalelemente 4 an den Latten 3 über Schwenkachsen 12 schwenkbar befestigt und vertikal frei beweglich sind und durch an dem Rahmen befestigte Führungselemente 7 in ihrer Bewegung geführt werden, wodurch ein "Wegkippen" der Vertikalelemente 4 aus der Vertikalen verhindert wird. Somit ist eine Beweglichkeit der Latten 3 in einer Vertikalrichtung V gewährleistet.

Die schwenkbare Verbindung des Vertikalelements 4 mit der Latte 3, sowie insbesondere das abgerundete, der Latte 3 zugewandte Ende 13 des Vertikalelementes 4 erlauben eine Schwenkbewegung S der Latte 3 um ihre Längsachse, wodurch eine vorteilhafte Anpassung der Ausrichtung der Latte 3 an den darauf mittelbar oder unmittelbar liegenden Körper gewährleistet ist.

Die Führungselemente 7 umfassen insbesondere rechteckige Platten, welche in Längsrichtung des Lattenrostes an dem Längstträger 1 befestigt sind, und Ausnehmungen in dem Längsträger 1, wobei die rechteckigen Platten z.B. durch eine Nut-Feder Verbindung in dem Längsträger fest verbunden sind. Die rechteckigen Platten sind derart voneinander beabstandet, daß sie Hohlräume bzw. Ausnehmungen 9 definieren, welche eine freie Bewegung der Vertikalelemente 4 zwischen den rechteckigen Platten in einer Vertikalrichtung V zulassen, während eine Bewegung in einer Horizontalrichtung H, abgesehen von einem gewissen Spiel, untersagt wird.

Die Vertikalelemente 4 stützen sich auf einem elastischen Band 14 ab, welches ihrerseits durch an dem Rahmen angelenkte Wippen 10 zumindest über Teilbereiche getragen wird, wobei die Abstützung der Vertikalelemente 4 auf dem Band 14 insbesondere durch Rollen 17 erfolgt, welche jeweils drehbar an einem der Latte 3 abgewandten Ende jedes Vertikalelementes 4 vorgesehen sind.

Die Wippen 10 sind an der insbesondere hohlförmigen Längsstrebe 1 über Schwenkachsen 12 schwenkbar befestigt, welche in entsprechende Ausnehmungen eingreifen.

Das Band 14 ist insbesondere elastisch und endlos, wobei es um in Längsrichtung des Lattenrostes stirnseitige Wippen 10 umgelenkt ist, d.h. das Band 14 verläuft auf der oberen und unteren Seite der Wippen 10 und ist zu einem Endlosband geschlossen.

Auf der lattenabgewandten, unteren Seite des Rahmens 1 ist eine Vielzahl von unteren Stützelementen 8 vorgesehen, welche bevorzugt das Band 14 und/oder die Wippen 10 in der Vertikalrichtung V abstützen, wenn das Band 14 und/oder die Wippen 10 durch eine vorbestimmte bzw. vorbestimmbare Belastung einer Latte 3 aus der Ruhelage gedehnt bzw. geschwenkt werden. Es wird somit ein Überdehnen des Bandes 14 verhindert.

Die Stützelemente 8 definieren insbesondere Ausnehmungen 9', welche mit den Vertikalelementen 4 fluchten bzw. ausgerichtet sind, wodurch ein teilweises Eindringen der Vertikalelemente 4 mit den zwei übereinander angeordneten Bandlagen ermöglicht wird, wodurch insbesondere eine Erhöhung der Steifigkeit des Lattenrostes erreicht wird, wenn eine vorbestimmte bzw. vorbestimmbare Belastung der einzelnen Latten erreicht wird.

In Fig. 3 ist eine verschiedenartige Belastung der Latten 3, 3' der in Fig. 2 gezeigten Ausführungsform der vorliegenden Erfindung gezeigt.

Bedingt durch eine größere Belastung senkt sich die Latte 3' stärker, wodurch das damit verbundene Vertikalelement 4' verursacht, daß das Band 14 in diesem Bereich stärker nach unten gebogen wird als in Bereichen, in denen z.B. die Latte 3 und somit das Vertikalelement 4 weniger belastet werden. Die stärkere Biegung des Bandes 14 verursacht, daß die Wippen 10 verschiedenartig verschwenkt werden, wobei sich die Zugspannung des Bandes 14 oberhalb und unterhalb der Wippen 10 ausgleicht. Die Verschiebung des Bandes 14 in einer Horizontalrichtung H wird hierbei durch die Rollen 17 der Vertikalelemente 4, 4' erleichtert, welche die Reibung zwischen den Vertikalelementen 4, 4' und dem Band 14 verringern.

Um ein unbeabsichtigtes Herausheben der Vertikalelemente 4, 4' zu verhindern, ist eine Rückhalteeinrichtung 15 insbesondere in Form eines durch eine Bohrung 16 im Vertikalelement 4 geführten Drahtes vorgesehen. Dieser Draht, insbesondere aus Nylon, wird insbesondere durch alle Vertikalelemente 4, 4' durchgeführt und an den stirnseitigen Vertikalelementen 4 befestigt. Die Rückhalteeinrichtung 15 könnte jedoch auch ein in eine Ausnehmung im Vertikalelement eingesetzter Stift sein, welcher auf die Unterseite des Führungselementes aufliegt, wenn die höchste Position des Vertikalelementes erreicht ist.

Aus Fig. 3 ist weiterhin ersichtlich, daß das Vertikalelement 4 in eine Ausnehmung 18 der Latte 3 eingreift, wodurch eine sichere und einfache Schwenklagerung ermöglicht wird.

Das in Fig. 4 gezeigte Vertikalelement 4 umfaßt eine Rolle 17, welche an einem Ende in einer Ausnehmung 19 drehbar angeordnet ist, wobei das Vertikalelement 4 an dem der Rolle 17 entgegengesetzten Ende eine geringere Breite aufweist, um in einer (nicht gezeigten) Ausnehmung einer (nicht gezeigten) Latte aufgenommen und schwenkbar in dieser befestigt zu werden.

In einer nicht gezeigten Ausführungsform sind Vertikalelemente auch in einem zentralen Bereich der Latten angeordnet, wodurch eine verbesserte Abstützung der Latten bereitgestellt wird.

## Patentansprüche

1. Lattenrost für ein anatomisches Gesundheitsbett, mit einem Rahmen (1, 2, 6) und einer Vielzahl von in Querrichtung angeordneten Latten (3, 3'), wobei die Latten (3, 3') mit Vertikalelementen (4, 4') verbunden sind, die Vertikalelemente (4, 4') auf einem Band (14) aufliegen, welches abschnittsweise durch eine Vielzahl von schwenkbar an dem Rahmen (1) vorgesehenen Wippen (10) getragen wird, und an dem Rahmen (1) eine Vielzahl von Führungselementen (7) vorgesehen ist, um die Vertikalelemente (4, 4') in einer Vertikalrichtung (V) verschiebbar zu führen, dadurch gekennzeichnet, daß
die Latten (3, 3') um ihre Längsachse schwenkbar mit den Vertikalelementen (4, 4') verbunden sind,
jede Latte (3, 3') endseitig jeweils eine Ausnehmung (18) aufweist, in welcher das entsprechende Vertikalelement (4, 4') mittels einer Vertikalelementschwenkachse (12) an der Latte (3, 3') angelenkt ist, und das Vertikalelement (4, 4') an seinem lattenseitigen Ende (13) abgerundet ist.

2. Lattenrost gemäß Anspruch 1, wobei jedes Vertikalelement (4, 4') eine Rolle (17) umfaßt, welche auf dem bevorzugt elastischen Band (14) aufliegt.

3. Lattenrost gemäß Anspruch 2, wobei die Rolle (17) in einer Ausnehmung (19) des Vertikalelementes (4, 4') drehbar gelagert ist.

4. Lattenrost gemäß einem der vorangehenden Ansprüche, wobei das Band (14) ein Endlosband ist, welches um in Längsrichtung des Lattenrostes stirnseitige Wippen (10) umgelenkt ist.

5. Lattenrost gemäß einem der vorangehenden Ansprüche, wobei die Wippen (10) mittels Schwenkachsen (11) an dem Rahmen (1) angelenkt sind.

6. Lattenrost gemäß einem der vorangehenden Ansprüche, wobei die Führungselemente (7) rechteckige Platten umfassen, welche in Längsrichtung des Lattenrostes angeordnet und derart voneinander beabstandet sind, daß die Vertikalelemente (4, 4') zwischen den rechteckigen Platten in einer Vertikalrichtung (V) frei beweglich sind.

7. Lattenrost gemäß einem der vorangehenden Ansprüche, wobei auf der lattenabgewandten Seite des Rahmens (1) eine Vielzahl von unteren Stützelementen (8) vorgesehen ist, welche das Band (14) und/oder die Wippen (10) in einer Vertikalrichtung (V) in dem Fall abstützen, in welchem das Band (14) und/oder die Wippen (10) durch eine vorbestimmte bzw. vorbestimmbare Belastung einer Latte (3') aus der Ruhelage gedehnt bzw. geschwenkt werden.

8. Lattenrost gemäß Anspruch 7, wobei die unteren Stützelemente (8) den maximalen Schwenkwinkel der Wippen (10) begrenzen.

9. Lattenrost gemäß Anspruch 8 oder 9, wobei die unteren Stützelemente (8) untere Ausnehmungen (9') definieren, welche mit den Vertikalelementen (4, 4') in Vertikalrichtung (V) ausgerichtet sind.

10. Lattenrost gemäß einem der vorangehenden Ansprüche, wobei eine Rückhalteeinrichtung (15) das Entfernen eines oder mehrerer der Vielzahl von Vertikalelementen (4, 4') verhindert.

11. Lattenrost gemäß Anspruch 10, wobei die Rückhalteeinrichtung (15) einen durch eine Bohrung (16) in einem Vertikalelement (4, 4') geführten Draht umfaßt.

12. Lattenrost gemäß Anspruch 11, wobei der Draht durch die gesamte Vielzahl von Vertikalelementen (4, 4') geführt und an den in Längsrichtung des Lattenrostes stirnseitigen Vertikalelementen (4) befestigt ist.

## Claims

1. Slatted base for an anatomical health bed, having a frame (1, 2, 6) and a multiplicity of slats (3, 3') arranged in the transverse direction, it being the case that the slats (3, 3') are connected to vertical elements (4, 4') which rest on a band (14), which in certain areas is borne by a multiplicity of rockers (10) provided pivotably on the frame (1), and a multiplicity of guide elements (7) are provided on the frame (1) in order to guide the vertical elements (4, 4') such that they can be displaced in a vertical direction (V), characterized in that the slats (3, 3') are connected to the vertical elements (4, 4') such that they can be pivoted about their longitudinal axis, each slat (3, 3') has, at the end, in each case one recess (18), in which the corresponding vertical element (4, 4') is articulated on the slat (3, 3') by means of a vertical-element pivot pin (12), and the vertical element (4, 4') is rounded at its slat end (13).

2. Slatted base according to Claim 1, it being the case that each vertical element (4, 4') comprises a roller (17), which rests on the preferably elastic band (14).

3. Slatted base according to Claim 2, it being the case that the roller (17) is mounted rotatably in a recess (19) of the vertical element (4, 4').

4. Slatted base according to one of the preceding claims, it being the case that the band (14) is an endless band which is deflected about end-side rockers (10), as seen in the longitudinal direction of the slatted base.

5. Slatted base according to one of the preceding claims, it being the case that the rockers (10) are articulated on the frame (1) by means of pivot pins (11).

6. Slatted base according to one of the preceding claims, it being the case that the guide elements (7) comprise rectangular plates which are arranged in the longitudinal direction of the slatted base and are spaced apart from one another such that the vertical elements (4, 4') can be moved freely in a vertical direction (V) between the rectangular plates.

7. Slatted base according to one of the preceding claims, it being the case that provided on that side of the frame (1) which is directed away from the slats are a multiplicity of bottom supporting elements (8), which support the band (14) and/or the rockers (10) in a vertical direction (V) in the case where the band (14) and/or the rockers (10) are respectively stretched or pivoted out of the rest position by a slat (3') being subjected to a predetermined or predeterminable loading.

8. Slatted base according to Claim 7, it being the case that the bottom supporting elements (8) limit the maximum pivot angle of the rockers (10).

9. Slatted base according to Claim 8 or 9, it being the case that the bottom supporting elements (8) define bottom recesses (9'), which are aligned with the vertical elements (4, 4') in the vertical direction (V).

10. Slatted base according to one of the preceding claims, it being the case that a restraining device (15) prevents one or more of the multiplicity of vertical elements (4, 4') from being removed.

11. Slatted base according to Claim 10, it being the case that the restraining device (15) comprises a wire which is guided through a bore (16) in a vertical element (4, 4').

12. Slatted base according to Claim 11, it being the case that the wire is guided through the entire multiplicity of vertical elements (4, 4') and is fastened on the end-side vertical elements (4), as seen in the longitudinal direction of the slatted base.

## Revendications

1. Sommier à lattes pour un lit médical anatomique, comportant un cadre (1, 2, 6) et une pluralité de lattes (3, 3') disposées dans le sens transversal, les lattes (3, 3') étant reliées à des éléments verticaux (4, 4'), les éléments verticaux (4, 4') reposant sur une bande (14) qui est portée, par endroits, par une pluralité d'éléments basculants (10) montés de manière pivotante contre le cadre (1), et dans lequel on prévoit, contre le cadre (1), une pluralité d'éléments de guidage (7) pour pouvoir guider de manière mobile les éléments verticaux (4, 4') dans le sens vertical (V), caractérisé en ce que
les lattes (3, 3') sont reliées, de manière à pouvoir pivoter autour de leur axe longitudinal, aux éléments verticaux (4, 4'),
chaque latte (3, 3') présente, à chaque extrémité, un évidement (18) dans lequel est monté, de manière articulée au niveau de la latte (3, 3'), l'élément vertical (4, 4') correspondant au moyen d'un axe de pivotement d'élément vertical (12), et en ce que l'élément vertical (4, 4') est arrondi au niveau de son extrémité (13) du côté latte.

2. Sommier à lattes selon la revendication 1, dans lequel chaque élément vertical (4, 4') comprend un galet (17) qui prend appui sur la bande (14), de préférence élastique.

3. Sommier à lattes selon la revendication 2, dans lequel le galet (17) est monté, de manière à pouvoir tourner, dans un évidement (19) de l'élément vertical (4, 4').

4. Sommier à lattes selon l'une des revendications précédentes, dans lequel la bande (14) est une bande sans fin, qui est guidée autour d'éléments basculants (10) situés en bout dans le sens longitudinal du sommier à lattes.

5. Sommier à lattes selon l'une des revendications précédentes, dans lequel les éléments basculants (10) sont montés de manière articulée contre le cadre (1) au moyen d'axes de pivotement (11).

6. Sommier à lattes selon l'une des revendications précédentes, dans lequel les éléments de guidage (7) comprennent des plaques rectangulaires, qui sont disposées dans le sens longitudinal du sommier à lattes et qui sont distantes les unes des autres de manière à permettre un mouvement libre des éléments verticaux (4, 4') entre les plaques rectangulaires, dans le sens vertical (V).

7. Sommier à lattes selon l'une des revendications précédentes, dans lequel on prévoit, du côté du cadre (1) dirigé à l'opposé des lattes, une pluralité d'éléments inférieurs de soutien (8), qui soutiennent la bande (14) et/ou les éléments basculants (10) dans le sens vertical (V) dans le cas où la bande (14) et/ou les éléments basculants (10) viendraient, à cause d'une sollicitation, prédéterminée ou bien pouvant être prédéterminée, d'une latte (3'), respectivement à s'allonger ou bien à pivoter par rapport à la position de repos.

8. Sommier à lattes selon la revendication 7, dans lequel les éléments inférieurs de soutien (8) délimitent l'angle de pivotement maximal des éléments basculants (10).

9. Sommier à lattes selon la revendication 8 ou 9, dans lequel les éléments inférieurs de soutien (8) définissent des évidements inférieurs (9'), qui sont en alignement, dans le sens vertical (V), avec les éléments verticaux (4, 4').

10. Sommier à lattes selon l'une des revendications précédentes, dans lequel un dispositif de retenue (15) empêche que ne s'éloigne(nt) un ou plusieurs des éléments de la pluralité d'éléments verticaux (4, 4').

11. Sommier à lattes selon la revendication 10, dans lequel le dispositif de retenue (15) comprend un fil métallique guidé dans un trou (16) ménagé dans un élément vertical (4, 4').

12. Sommier à lattes selon la revendication 11, dans lequel le fil métallique est guidé dans la totalité de la pluralité d'éléments verticaux (4, 4') et est fixé aux éléments verticaux (4) situés en bout dans le sens longitudinal du sommier à lattes.
